# EUROPÄISCHE PATENTSCHRIFT

(11) **EP 0 307 567 B1**
(45) Veröffentlichungstag und Bekanntmachung des Hinweises auf die Patenterteilung: **25.04.1990**
(21) Anmeldenummer: 88111014.2
(22) Anmeldetag: 11.07.1988
(51) Int. Cl.: A47B 17/00

(54) **Arbeitstisch**
Work bench
Table de travail

(30) Priorität: 12.09.1987 DE 3730719
(43) Veröffentlichungstag der Anmeldung: 22.03.1989
(73) Patentinhaber: Schroff GmbH, D-75334 Straubenhardt (DE)
(72) Erfinder: Stein, Johann, D-7530 Pforzheim (DE)
(74) Vertreter: Durm, Klaus, Dr.-Ing.

(56) Entgegenhaltungen:
- EP-A- 0 010 301
- EP-A- 0 111 596
- DE-U- 8 612 889

## Beschreibung

Die Erfindung betrifft einen Arbeitstisch, insbesondere für Bildschirm-Arbeitsplätze, mit einem Fußgestell, einer Arbeitsplatte, die auf dem Fußgestell aufliegt, und mit einem entlang der Arbeitsplatte verlaufenden Kabelkanal mit einem Boden, einer Vorderwand, einer Rückwand, einer Abdeckung, die bündig mit der Oberfläche der Arbeitsplatte liegt, sowie einem Längsschlitz zur Durchführung eines elektrischen. Anschlußkabels.

Derartige Arbeitstische sind bereits bekannt. Die elektrischen Anschluß- und Verbindungskabel von auf der Arbeitsplatte abgestellten Geräten, beispielsweise Computer-Bildschirmen, lassen sich im Innern des Kabelkanals verdeckt bis zur Anschlußstelle bzw. Steckdose führen. Gegebenenfalls nimmt der Kabelkanal auch Verteilschienen oder Mehrfach-Steckerleisten auf.

Die Anschlußelemente von elektrischen Geräten, also beispielsweise Netzstecker oder Steckverbinder, sind in der Regel wesentlich größer als das im Vergleich hierzu relativ dünne Elektrokabel selbst. Es sind deshalb besondere konstruktive Maßnahmen erforderlich, um den im Kabelkanal vorgesehenen Längsschlitz zu erweitern, so daß ein Kabel mitsamt dem fest anmontierten Anschlußelement eingelegt werden kann. So kann beispielsweise die obere Abdeckung des Kabelkanals aufklappbar sein; nach erfolgtem Einlegen des elektrischen Anschlußkabels wird der Kabelkanal durch Zuklappen dieser Abdeckung wieder geschlossen. Eine andere Möglichkeit besteht darin, die Arbeitsplatte in horizontaler Richtung verschieblich auf dem Fußgestell zu befestigen, so daß sie zur vorübergehenden Öffnung des Kabelkanals vorgeschoben werden kann.

Bei Arbeitstischen, bei denen der Kabelkanal nach obenhin bündig mit der Oberfläche der Arbeitsplatte abschließt, befindet sich der zur Durchführung des elektrischen Anschlußkabels erforderliche Längsschlitz üblicherweise in der Abdeckung oder ist in der freien, der Arbeitsplatte abgewandten Rückwand vorgesehen.

So ist aus der EP-A 0 111 596 ein Arbeitstisch mit Kabelkanal bekannt, bei dem der Längsschlitz für das Kabel in der Ebene der Abdeckung des Kabelkanals vorgesehen ist. Die rückwärtige Längskante der Arbeitsplatte, welche der Abdeckung gegenübersteht und den Längsschlitz nach vorne begrenzt, ist rechtwinklig ausgebildet. Zum Einlegen des Kabels kann die Abdeckung nach oben aufgeklappt werden. Ein eben auf der Arbeitsplatte aufliegendes Kabel muß rechtwinklig nach unten abgebogen werden, damit es von oben ins Innere des Kabelkanals hineinführt.

Im Falle der Anordnung des Längsschlitzes an der freien Rückwand des Kabelkanals muß das betreffende Kabel zunächst über die mit der Arbeitsfläche flächenbündig liegende Abdeckung hinweggeführt werden, um anschließend in einer Biegung um nahezu 180 Grad durch den Schlitz gesteckt werden zu können. Netzanschlußkabel oder dünne Verbindungsleitungen zu EDV-Terminals, wie sie im Bürobereich eingesetzt werden, lassen sich aufgrund ihrer hohen Flexibilität gut biegen. Größere und schwerere Geräte im industriellen Bereich, beispielsweise Bildschirm-Arbeitsplätze zum rechnergestützten Konstruieren, sind jedoch mit wesentlich dickeren und somit auch unnachgiebigeren Anchlußkabeln versehen. Eine Kabeldurchführung durch einen Schlitz in der Abdeckung des Kabelkanals oder gar durch dessen Rückwand würde - bei gegebenen Abmessungen des Kabelkanals - so starke Abbiegungen erforderlich machen, daß die Gefahr einer dauerhaften Beschädigung der empfindlichen Kabel bestünde. Ein im rechten Winkel oder noch darüber hinaus abgebogenes Kabel bildet zudem zwangsläufig eine Schleife, welche von der Arbeitsplatte bzw. der unmittelbar anschließenden Abdeckung des Kabelkanals absteht; derart hochstehende Kabelschliefen werden allgemein als störend empfunden.

Aufgabe der vorliegenden Erfindung ist die Schaffung eines Arbeitstisches mit flächenbündig an die Arbeitsplatte anschließendem Kabelkanal, bei dem auch dicke und starre Anschlußkabel von auf der Arbeitsplatte abgestellten elektrischen Geräten möglichst gradlinig und unter Vermeidung von starken Biegungen ins Innere des Kabelkanals geführt werden können.

Bei der Lösung dieser technischen Aufgabe wird ausgegangen von einem Arbeitstisch der eingangs erwähnten Art. Gelöst wird die Aufgabe dadurch, daß die Arbeitsplatte eine zum Kabelkanal hin nach unten abfallende Abschrägung aufweist, und dadurch, daß der Längsschlitz des Kabelkanals in dessen an die Arbeitsplatte angrenzenden Vorderwand vorgesehen ist. Durch die in Richtung des Kabelkanals weisende Abschrägung der Arbeitsplatte eröffnet sich die Möglichkeit, den Längsschlitz zur Durchführung des Anschlußkabels in die an die Arbeitsplatte angrenzende Vorderwand zu verlegen. Ein vollkommen eben auf der Arbeitsplatte aufliegendes Kabel kann somit leicht und unter nur minimaler Abbiegung schräg nach unten ins Innere des Kabelkanals eingeführt werden. Selbst bei sehr flach ausgebildetem Kabelkanal genügt eine leichte, S-förmige Biegung des Kabels, so daß sich der erfindungsgemäße Arbeitstisch insbesondere zum Abstellen von großen und schweren Geräten mit dicken, unnachgiebigen Anschlußkabeln eignet. Die Gefahr von Kabelbrüchen infolge zu starken Abbiegens ist ausgeschlossen; störende Schlaufenbildung wird gänzlich vermieden.

Zweckmäßigerweise fällt die Abschrägung unter einem Winkel von ungefähr 45 Grad gegenüber der Oberseite der Arbeitsplatte nach unten ab. Eine solche Geometrie ist einem Kreisbogen angenähert, der sich ergibt, wenn ein wenig flexibles, jedoch elastisch verformbares Kabel gebogen wird. Zur Vermeidung jeglicher scharfen Kante kann zusätzlich der Übergang zwischen Oberseite der Arbeitsplatte und Abschrägung stetig verlaufend ausgebildet sein.

Bevorzugt wird eine Ausbildung der Arbeitsplatte mit sich bis zur Unterseite erstreckender Abschrägung. Entlang dieser durchgehenden Abschrägung läßt sich ein Kabel bis in die Ebene der Unterseite der Arbeitsplatte nach unten drücken, so daß auch Kabel verlegt werden können, deren Durchmesser in der Größenordnung der Dicke der Arbeitsplatte liegt.

Bei einer besonders bevorzugten Ausführung des erfindungsgemäßen Arbeitstisches ist zwischen Arbeitsplatte und Kabelkanal ein Abstand vorgesehen. Eventuell auf der Arbeitsplatte verschüttete Flüssigkeit kann dann nämlich über die Abschrägung nach unten laufen und zwischen der Vorderwand des so vor dem Eindringen von Nässe geschützten Kabelkanals und der Hinterkante der Arbeitsplatte nach unten abtropfen.

Die grundsätzlichen Vorteile des Arbeitstisches gemäß der Erfindung bleiben jedoch auch dann erhalten, wenn die Arbeitsplatte mit ihrer Unterseite an die Vorderwand des Kabelkanals anstößt, wobei sich in diesem Falle zweckmäßigerweise an die Abschrägung eine Rinne anschließt, in welcher sich möglicherweise auf der Arbeitsplatte verschüttete Flüssigkeit sammelt. Zusätzliche, im Boden der Sammelrinne vorgesehene Ablaufbohrungen gewährleisten eine schnelle Entleerung der Sammelrinne und verhindern zuverlässig das Eindringen von Flüssigkeit ins Innere des Kabelkanals durch den Längsschlitz in dessen Vorderwand.

Besonders in fertigungstechnischer Hinsicht ist es zweckmäßig, daß die Vorderwand niedriger ist als die Höhe des Kabelkanals, so daß der Längsschlitz von der Abdeckung und der Oberkante der Vorderwand begrenzt wird. Der zur Kabeldurchführung erforderliche Längsschlitz entsteht also auf einfachste Weise durch Verkürzung der Vorderwand. Es ergibt sich hierdurch automatisch eine Lage des Längsschlitzes unmittelbar unter der Abdeckung des Kabelkanals, so daß Längsschlitz und Oberseite der Arbeitsplatte die geringst-mögliche Höhendifferenz haben.

Die Abdeckung kann die Vorderseite und/oder die Rückseite des Kabelkanals überragen. Obwohl die Abdeckung in einer Ebene mit der Oberseite der Arbeitsplatte liegt, ist der hierzu erforderliche Raum aufgrund der Abschrägung der Arbeitsplatte vorhanden. Die sich durch die Abschrägung ergebende Unterbrechung der ebenen nutzbaren Fläche des Arbeitstisches wird durch eine solche Überkragung der Abdeckung auf das zur Durchführung der Kabel unbedingt notwendige Maß beschränkt. Die vorspringende Abdeckung kann eine nach unten weisende Gummilippe tragen, welche den Längsschlitz an den Stellen, an denen keine Kabeldurchführung erfolgt, verschließt und so gegen das Eindringen von Schmutz und Feuchtigkeit schützt.

Man wird bestrebt sein, den Längsschlitz im Kabelkanal so schmal wie irgend möglich zu machen, wobei der Durchmesser des dicksten zu verlegenden Kabels die untere Grenze angibt. In der Regel werden an den Kabeln befindliche Stecker nicht durch den engen Längsschlitz passen. Zum Einlegen solcher Kabel muß der Längsschlitz somit vorübergehend erweitert werden. Im einfachsten Fall ist hierzu die Abdeckung des Kabelkanals abnehmbar. Beispielsweise kann die Abdekkung auf Stegen, die im Inneren des Kabelkanals angeordnet sind, rastbar befestigt sein. Eine konstruktiv etwas aufwendigere Lösung besteht darin, die Abdeckung aufklappbar auszubilden, beispielsweise dadurch, daß die Abdeckung auf Trägern, die im Inneren des Kabel kanals angeordnet sind, gelenkig befestigt ist.

In vorteilhafter Weiterbildung des Eriindungsgegenstandes ist in der Rückwand des Kabelkanals ein Zusatz-Längsschlitz vorgesehen. Dieser zusätzliche Längsschlitz erlaubt die Herausführung von innerhalb des Kabelkanals verlaufenden Anschlußkabeln an der Rückseite des Arbeitstisches, beispielsweise in Richtung eines in der Nähe befindlichen Geräteanschlusses oder einer Steckdose. Sofern ein solcher Zusatz-Längsschlitz auch in der Rückwand des Kabelkanals vorhanden ist, kann auf der der Arbeitsplatte gegenüberliegenden Seite des Kabelkanals eine Zusatzplatte angeordnet werden, die ebenfalls eine zum Kabelkanal hin nach unten abfallende Abschrägung aufweist. Arbeitsplatte und Zusatzplatte lassen sich dann in gleicher Weise zum Abstellen von elektrischen Geräten benutzen, wobei die jeweiligen Anschlußkabel von beiden Seiten her in den jetzt mittig zwischen den beiden Platten angeordneten Kabelkanal eingeführt werden können.

Ausführungsbeispiele der Erfindung werden nachstehend an Hand der beigefügten Zeichnungen näher erläutert. Es zeigen:
Fig. 1 einen Arbeitstisch, in einer perspektivischen Ansicht schräg von hinten;
Fig. 2 die Anordnung von Arbeitsplatte und Kabelkanal bei einem herkömmlichen Arbeitstisch, in einem vereinfachten Schnittbild;
Fig. 3 die Anordnung von Arbeitsplatte und Kabelkanal des Arbeitstisches von Figur 1, in einem vereinfachten Schnittbild;
Fig. 4 eine Anordnung von Arbeitsplatte und Zusatzplatte zu beiden Seiten eines Kabelkanals mit abnehmbarer Abdeckung, in einem vereinfachten Schnittbild;
Fig. 5 eine Anordnung, bei der an die Arbeitsplatte eine Sammelrinne angebaut ist und der Kabelkanal eine aufklappbare Abdeckung aufweist, ebenfalls in einem vereinfachten Schnittbild.

Der in Figur 1 schräg von hinten dargestellte Arbeitstisch besitztein Fußgestell 110, auf dem eine Arbeitsplatte 120 aufliegt. Entlang der hinteren Kante der Arbeitsplatte verläuft quer ein oben abgedeckter Kabelkanal 130, der im wesentlichen vor einem Metall-Profil gebildet wird.
Figur 2 zeigt den hinteren Abschnitt einer Arbeitsplatte 220 mit rechteckigem Querschnitt, wie sie bei herkömmlichen Arbeitstischen verwendet wird. An die Arbeitsplatte 220 schließt sich ein Kabelkanal 230 an, der von einem ebenen Boden 231, einer Vorderwand 232 einer Rückwand 233 und einer ebenen Abdeckung 234 gebildet wird. Mit seiner geraden Vorderwand 232 liegt der Kabelkanal 230 an der Hinterkante der Arbeitsplatte 220 eben an. Die Abdeckung 234 liegt flächenbündig mit der Oberseite 221 der Arbeitsplatte 220. Die Höhe des Kabelkanals 230 mißt ein mehrfaches der Stärke der Arbeitsplatte 220, so daß deren Unterseite 222 wesentlich höher liegt als der Boden 231 des Kabelkanals 230. In die Abdeckung 234 ist ein Längsschlitz 235 eingearbeitet. Ein Anschlußkabel 240 eines auf der Arbeitsplatte 220 abgestellten, (nicht gezeigten) elektrischen Geräts führt durch den Längsschlitz 235 in den Innenraum des Kabelkanals 230. Aufgrund der Lage des Längsschlitzes 235 in der Abdeckung 234 muß das Anschlußkabel 240 mindestens rechtwinklig nach unten um die Hinterkante der Arbeitsplatte 220 bzw. um die Vorderwand 232 des Kabelkanals 230 abgebogen werden. Aufgrund seines elastischen Widerstandes gegen die Abbiegung bildet das Anschlußkabel 240 eine Schleife 241, welche in unerwünschter Weise von der Oberseite 221 der Arbeitsplatte 220 absteht.

Figur 3 verdeutlicht das Prinzip der Erfindung: Die Arbeitsplatte 330 weist eine zum Kabelkanal 330 hin nach unten abfallende Abschrägung 323 auf, welche sich bis zur Unterseite 322 erstreckt und mit der Oberseite 321 einen Winkel von ungefähr 45 Grad bildet. Der Längsschlitz 335 zur Durchführung eines elektrischen Anschlußkabels 340 ist hier in der Vorderwand 332 des Kabelkanals 330 vorgesehen. Das eben auf der Oberseite 321 der Arbeitsplatte 320 aufliegende Anschlußkabel 340 führt in einer leichten S-förmigen Biegung und ohne Bildung einer hochstehenden Schleife in den Innenraum des Kabelkanals 330. Eine einmal abgewinkelte Rückwand 333 schließt den Kabelkanal 330 nach hinten ab, wobei unmittelbar unter der Abdeckung 334 ein Zusatz-Längsschlitz 336 vorgesehen ist. Der Längsschlitz 335 und der Zusatz-Längsschlitz 336 ergeben sich dadurch, daß die Vorderwand 332 bzw. die Rückwand 333 jeweils um die Schlitzbreite niedriger ist als die Höhe des Kabelkanals 330. Zwischen dem hinteren Ende der Arbeitsplatte 320 und der benachbarten Vorderwand 332 des Kabelkanals 330 ist ein Abstand 350 von wenigen Millimetem vorgesehen, der gegebenenfalls das Eindringen von Flüssigkeit, welche die Abschrägung 323 hinunterfließt, durch den nach vorne offenen Längsschlitz 335 verhindert.

Figur 4 zeigt eine Ausführungsform, bei der gegenüber der Vorderwand 432 des Kabelkanals 430 eine Arbeitsplatte 420 mit Abschrägung 423 und gegenüber der Rückwand 433 eine Zusatzplatte 460 mit spiegelbildlicher Abschrägung 461 angeordnet ist. Die Abdeckung 434 des Kabelkanals 430 ist breiter als dessen Boden 431, so daß sie die Vorderwand 432 und die Rückwand 433 überkragt. In die Unterseite der Abdeckung 434 sind Gummilippen 437 eingesetzt, welche den Längsschlitz 435 in der Vorderwand 432 bzw. einen Zusatz-Längsschlitz 436 in der Rückwand 433 verschließen. Auf dem Boden 431 sind Stege 438 angeordnet, auf denen die Abdeckung 434 rastbar befestigt ist, so daß sie sich zwecks Einlegen eines elektrischen Anschlußkabels mit anmontiertem Anschlußelement in den Kabelkanal 430 leicht abnehmen läßt.

Bei der in Figur 5 dargestellten weiteren Ausführungsform stößt die Arbeitsplatte 520 mit ihrer Unterseite 522 an die Vorderwand 532 des Kabelkanals 530 an. An Stelle eines Abstands zwischen Kabelkanal 530 und Arbeitsplatte 520 ist an letztere eine Sammelrinne 570 angeformt. Am Boden dieser Sammelrinne 570 sind Ablauf bohrungen 571 vorgesehen, durch welche möglicherweise aufgefangene Flüssigkeit nach unten abfließen kann. Am Boden 531 des Kabelkanals 530 sind senkrecht stehende Träger 539 angeordnet, an deren oberen Ende eine Abdeckung 534 mit abgerundeten Kanten schwenkbar befestigt ist. Die Rückwand 533 ist bei diesem Kabelkanal 530 bis in die Höhe der Oberseite 521 der Arbeitsplatte 520 hochgezogen, so daß der Kabelkanal 530 nach hinten völlig geschlossen ist.

## Patentansprüche

1. Arbeitstisch, insbesondere für Bildschirm-Arbeitsplätze, mit
a) einem Fußgestell;
b) einer Arbeitsplatte, die auf dem Fußgestell aufliegt;
c) einem entlang der Arbeitsplatte verlaufenden Kabelkanal, mit
- einem Boden,
- einer Vorderwand,
- einer Rückwand,
- einer Abdeckung, die bündig mit der Oberseite der Arbeitsplatte liegt,
- einem Längsschlitz zur Durchführung eines elektrischen Anschlußkabels;
dadurch gekennzeichnet, daß
d) die Arbeitsplatte (120, 320, 420, 520) eine zum Kabelkanal (130, 330, 430, 530) hin nach unten abfallende Abschrägung (323, 423, 523) aufweist;
e) der Längsschlitz (335, 435, 535) des Kabelkanals (130, 330, 430, 530) in dessen an die Arbeitsplatte (120, 320, 420, 520) angrenzenden Vorderwand (332, 432, 532) vorgesehen ist.

2. Arbeitstisch nach Anspruch 1, dadurch gekennzeichnet, daß die Abschrägung (323, 423, 523) unter einem Winkel von ungeführ 45 Grad gegenüber der Oberseite (321, 521) der Arbeitsplatte (320, 420, 520) nach unten abfällt.

3. Arbeitstisch nach Anspruch 1 oder 2, dadurch gekennzeichnet, daß der Ubergang zwischen Oberseite (321, 521) der Arbeitsplatte (320, 420, 520) und Abschrägung (323, 423, 523) stetig verläuft.

4. Arbeitstisch nach einem der Ansprüche 1 bis 3, dadurch gekennzeichnet, daß sich die Abschrägung (323, 423) bis zur Unterseite (322) der Arbeitsplatte (320, 420) erstreckt.

5. Arbeitstisch nach einem der Ansprüche 1 bis 4, gekennzeichnet durch einen Abstand (350) zwischen Arbeitsplatte (320) und Kabelkanal (330).

6. Arbeitstisch nach einem der Ansprüche 1 bis 3, dadurch gekennzeichnet, daß die Arbeitsplatte (520) mit ihrer Unterseite (522) an die Vorderwand (532) des Kabelkanals (530) anstößt.

7. Arbeitstisch nach Anspruch 6, dadurch gekennzeichnet, daß sich an die Abschrägung (523) eine Sammelrinne (570) anschließt.

8. Arbeitstisch nach Anspruch 7, dadurch gekennzeichnet, daß der Boden der Sammelrinne (570) mit Ablaufbohrungen (571) versehen ist.

9. Arbeitstisch nach einem der Ansprüche 1 bis 8, dadurch gekennzeichnet, daß die Vorderwand (332, 432, 532) niedriger ist als die Höhe des Kabelkanals (330, 430, 530), so daß der Längsschlitz (335, 435) von der Abdeckung (334, 434, 534) und der Oberkante der Vorderwand (332, 432, 532) begrenzt wird.

10. Arbeitstisch nach einem der Ansprüche 1 bis 9, dadurch gekennzeichnet, daß die Abdeckung (434) die Vorderwand (432) und/oder die Rückwand (433) des Kabellkanals (430) überragt.

11. Arbeitstisch nach Anspruch 10, dadurch gekennzeichnet, daß die Abdeckung (434) eine nach unten weisende Gummilippe (437) trägt, welche den Längsschlitz (435) verschließt.

12. Arbeitstisch nach einem der Ansprüche 1 bis 11, dadurch gekennzeichnet, daß die Abdeckung (434, 534) abnehmbar ist.

13. Arbeitstisch nach Anspruch 12, dadurch gekennzeichnet, daß die Abdeckung (434) auf Stegen (438), die im Innern des Kabelkanals (430) angeordnet sind, rastbar befestigt ist.

14. Arbeitstisch nach einem der Ansprüche 1 bis 11, dadurch gekennzeichnet, daß die Abdeckung (534) aufklappbar ist.

15. Arbeitstisch nach Anspruch 14, dadurch gekennzeichnet, daß die Abdeckung (534) auf Trägern (539), die im Innern des Kabelkanals (530) angeordnet sind, gelenkig befestigt ist.

16. Arbeitstisch nach einem der Ansprüche 1 bis 15, dadurch gekennzeichnet, daß in der Rückwand (433) des Kabelkanals (430) ein Zusatz-Längsschlitz (436) vorgesehen ist.

17. Arbeitstisch nach Anspruch 16, dadurch gekennzeichnet, daß auf der der Arbeitsplatte (420) gegenüberliegenden Seite des Kabelkanals (430) eine Zusatzplatte (460) angeordnet ist, die ebenfalls eine zum Kabelkanal (430) hin nach unten abfallende Abschrägung (461) aufweist.

## Revendications

1. Table de travail, en particulier pour des postes vidéo, comprenant
a) un piètement;
b) une plaque de travail reposant sur le piètement;
c) un caniveau de câbles s'étendant le long de la plaque de travail et équipé
- d'un fond,
- d'une paroi avant,
-d'une paroi arrière,
- d'un recouvrement qui est de niveau avec la face supérieure de la plaque de travail,
- d'une fente longitudinale pour le passage d'un câble électrique de raccordement;
caractérisée en ce que
d) la plaque de travail (120, 320, 420, 520) présente un chanfrein (323, 423, 523) incliné vers le bas en direction du caniveau de câbles (130, 330, 430, 530);
e) la fente longitudinale (335, 435, 535) du caniveau de câbles (130, 330, 430, 530) est prévue dans la paroi avant (332, 432, 532) de ce dernier qui est contiguë à la plaque de travail (120, 320, 420, 520).

2. Table de travail selon la revendication 1, caractérisée en ce que le chanfrein (323, 423, 523) est incliné vers le bas, sous un angle d'environ 45 degrés par rapport à la face supérieure (321, 521) de la plaque de travail (320, 420, 520).

3. Table de travail selon l'une des revendications 1 ou 2, caractérisée en ce que la transition entre la face supérieure (321, 521) de la plaque de travail (320, 420, 520) et le chanfrein (323, 423, 523) se fait de manière régulière.

4. Table de travail selon l'une des revendications 1 à 3, caractérisée en ce que le chanfrein (323, 423) s'étend jusqu'à la face inférieure (322) de la plaque de travail (320, 420).

5. Table de travail selon l'une des revendications 1 à 4, caractérisée en ce qu'un intervalle (350) est laissé entre la plaque de travail (320) et le caniveau de câbles (330).

6. Table de travail selon l'une des revendications 1 à 3, caractérisée en ce que la plaque de travail (520) bute avec sa face inférieure (522) contre la paroi avant (532) du caniveau de câbles (530).

7. Table de travail selon la revendication 6, caractérisée en ce que le chanfrein (523) est suivi d'une gouttière collectrice (570).

8. Table de travail selon la revendication 7, caractérisée en ce que le fond de la gouttière collectrice (570) est muni d'orifices d'écoulement (571).

9. Table de travail selon l'une des revendications 1 à 8, caractérisée en ce que la paroi avant (332, 432, 532) est plus basse que la hauteur du caniveau de câbles (330, 430, 530) de telle façon que la fente longitudinale (335, 435) est délimitée par le recouvrement (334, 434, 534) et le bord supérieur de la paroi avant (332, 432, 532).

10. Table de travail selon l'une des revendications 1 à 9, caractérisée en ce que le recouvrement (434) dépasse de la paroi avant (432) et/ou de la paroi arrière (433) du caniveau de câbles (430).

11. Table de travail selon la revendication 10, caractérisée en ce que le recouvrement (434) porte une lèvre de caoutchouc (437) dirigée vers le bas qui ferme la fente longitudinale (435).

12. Table de travail selon l'une des revendications 1 à 11, caractérisée en ce que le recouvrement (434, 534) est amovible.

13. Table de travail selon la revendication 12, caractérisée en ce que le recouvrement (434) peut être fixé par encliquetage sur des barrettes (438) disposées à l'intérieur du caniveau de câbles (430).

14. Table de travail selon l'une des revendications 1 à 11, caractérisée en ce que le recouvrement (534) est relevable.

15. Table de travail selon la revendication 14, caractérisée en ce que le recouvrement (534) est fixé de manière articulée sur des supports (539) disposés à l'intérieur du caniveau de câbles (530).

16. Table de travail selon l'une des revendications 1 à 15, caractérisée en ce qu'une fente longitudinale supplémentaire (436) est prévue dans la paroi arrière (433) du caniveau de câbles (430).

17. Table de travail selon la revendication 16, caractérisée en ce que du côté du caniveau de câbles (430) opposé à la plaque de travail (420) est disposée une plaque supplémentaire (460) qui présente également un chanfrein (461) incliné vers le bas en direction du caniveau de câbles (430).

## Claims

1. A work bench, particularly for a work station with a video screen with
a) a base frame;
b) a worktop lying on the base frame;
c) a cable channel extending along the worktop, with
- a bottom,
- a front wall,
- a back wall,
- a covering lying tightly on the upper face of the worktop;
- a longitudinal slot for passing an electrical connection cable through;
characterised in that
d) the worktop (120, 320, 420, 520) has a downward inclination (323, 423, 523) towards the cable channel (130, 330, 430, 530);
e) the longitudinal slot (335, 435, 535) of the cable channel (130,330,430,530) is provided in the front wall (332, 432, 532) of the latter, which front wall adjoins the worktop (120, 320, 420, 520).

2. A work bench according to claim 1, characterised in that the inclination (323, 423, 523) slopes downwardly at an angle of approximately 45 degrees relative to the upper face (321, 521) of the worktop (320,420,520).

3. A work bench according to claim 1 or 2, characterised in that the transition between the upper face (321, 521) of the worktop (320, 420, 520) and the inclination (323, 423, 523) runs continuously.

4. A work bench according to one of claims 1 to 3, characterised in that the inclination (323, 423) extends to the underside (322) of the worktop (320, 420).

5. A work bench according to one of claims 1 to 4, characterised by a gap (350) between the worktop (320) and the cable channel (330).

6. A work bench according to one of claims 1 to 3, characterised in that the worktop (520) abuts the front wall (532) of the cable channel (530) with its underside (522).

7. A work bench according to claim 6, characterised in that a collecting groove (570) adjoins the inclination (523).

8. A work bench according to claim 7, characterised in that the bottom of the collecting groove (570) is provided with run-off bores (571).

9. A work bench according to one of the claims 1 to 8, characterised in that the front wall (332, 432, 532) is lower than the height of the cable channel (330, 430, 530), so that the longitudinal slot (335, 435) is bounded by the cover (334, 434, 534) and the upper edge of the front wall (332, 432, 532).

10. A work bench according to one of claims 1 to 9, characterised in that the cover (434) projects over the front wall (432) and/or the back wall (433) of the cable channel (430).

11. A work bench according to claim 10, characterised in that the cover (434) carries a downwardly directed rubber lip (437) that closes the longitudinal slot (435).

12. A work bench according to claims 1 to 11, characterised in that the cover (434, 534) is removable.

13. A work bench according to claim 12, characterised in that the cover (434) is snappably secured on webs (438) arranged in the interior of the cable channel (430).

14. A work bench according to one of claims 1 to 11, characterised in that the cover (534) can be flipped open.

15. A work bench according to claim 14, characterised in that the cover (534) is hingedly secured on carriers (539) arranged in the interior of the cable channel (530).

16. A work bench according to one of claims 1 to 15, characterised in that an additional longitudinal slot (436) is provided in the back wall (433) of the cable channel (430).

17. A work bench according to claim 16, characterised in that an additional top (460) is arranged on the side of the cable channel (430) opposite the worktop (420) and also has a downward inclination (461) towards the cable channel (430).
